# EUROPÄISCHE PATENTSCHRIFT

(11) **EP 2 088 364 B1**
(45) Veröffentlichungstag und Bekanntmachung des Hinweises auf die Patenterteilung: **26.10.2011**
(21) Anmeldenummer: 08101415.1
(22) Anmeldetag: 08.02.2008
(51) Int. Cl.: F21V 14/08

(54) **Projektionsscheinwerfer für Fahrzeuge**
Projection headlamp for vehicles
Phares de projection pour véhicules

(43) Veröffentlichungstag der Anmeldung: 12.08.2009
(73) Patentinhaber: Hella KGaA Hueck & Co., 59552 Lippstadt (DE)
(72) Erfinder: Süsselbeck, Daniel, 59555, Lippstadt (DE); Brummel, Reinhold, 59609, Anröchte (DE)

(56) Entgegenhaltungen:
- EP-A- 1 867 917
- FR-A- 2 868 507
- US-A1- 2007 217 194

## Beschreibung

Die Erfindung betrifft einen Projektionsscheinwerfer für Fahrzeuge nach dem Oberbegriff des Patentanspruchs 1.

Aus der DE 197 39 089 A1 ist ein Projektionsscheinwerfer für Fahrzeuge bekannt, der über eine Lichtquelle, einen Reflektor, eine Linse und über eine zwischen der Linse und dem Reflektor angeordnete Blendeneinrichtung verfügt. Die Blendeneinrichtung weist einen Blendenkörper auf, der um eine quer zu einer Lichtabstrahlrichtung des Scheinwerfers verlaufende Drehachse verdrehbar gelagert ist. Der Blendenkörper weist eine Mehrzahl von unterschiedlich konturierten Blendkanten zur Bildung von unterschiedlichen Lichtverteilungen auf. Durch Konturierung der Blendenkanten kann neben der Fernlicht- und Abblendlichtfunktion auch eine Stadtlicht-, Landstraßenlicht- und Autobahnlichtfunktion bereitgestellt werden. Eine Stelleinrichtung zum Verdrehen des Blendenkörpers weist einen Antrieb enthaltend einen Schrittmotor und ein Getriebe auf. Die Stelleinrichtung ist im Wesentlichen außerhalb einer Kontur des Reflektors in Verlängerung einer Drehachse des Blendenkörpers angeordnet. Der bekannte Projektionsscheinwerfer weist daher ein in seitlicher Richtung vergrößerten Bauraum auf.

Aus der DE 10 2005 011 650 A1 ist ein Projektionsscheinwerfer für Fahrzeuge der gattungsgemäßen Art mit einem Reflektor, einer Lichtquelle, einer Linse und einer Blendeneinrichtung bekannt, wobei die Blendeneinrichtung einen Blendenkörper aufweist, der quer zur Lichtabstrahlrichtung um eine Drehachse verdrehbar angeordnet ist. Der Blendenkörper weist eine Mehrzahl von unterschiedlich konturierten Blendenkanten auf zur Erzeugung einer Anzahl von unterschiedlichen Lichtverteilungen. Der Projektionsscheinwerfer weist eine Stelleinrichtung mit einem seitlich versetzt zu der Kontur des Reflektors und der Linse angeordneten Motor als Antrieb auf, der über eine Motorhalterung an einem die Linse aufnehmenden Linsenhalter befestigt ist. Der Motor ist als ein Schrittmotor ausgebildet, der über ein Schneckenradgetriebe mit dem Blendenkörper gekoppelt ist. Dadurch, dass die Stelleinrichtung seitlich neben dem Reflektor bzw. der Linse angeordnet ist, weist der Projektionsscheinwerfer einen relativ voluminösen Aufbau auf.

Aus der EP 1 867 917 A1 ist ein Projektionsscheinwerfer für Fahrzeuge bekannt, der in üblicher Weise einen Reflektor, eine Lichtquelle, eine Linse sowie einen Blendenkörper aufweist. Der Blendenkörper ist um eine Drehachse verstellbar angeordnet. In axialer Verlängerung des Blendenkörpers ist ein Antrieb angeordnet, um ein Verdrehen des Blendenkörpers zu gewährleisten.

Aus der FR 2 868 507 A1 ist ein Projektionsscheinwerfer für Fahrzeuge mit einem Reflektor, einer Lichtquelle, einer Linse und einem um eine Drehachse verdrehbaren Blendenkörper bekannt. Der Blendenkörper wird mittels eines Antriebs in Verdrehung versetzt, die in einem Bereich zwischen dem Reflektor und der Linse angeordnet ist. Der Antrieb weist einen Elektromotor und eine Leiterplatte auf, die zusammen mit dem Blendenkörper zwischen einem Trägerelement und einem Abdeckelement eingefasst sind. Zur Halterung der Leiterplatte in dem Abdeckelement ist ein zusätzliches Einlegeteil erforderlich, das die Leiterplatte teilweise umgreift.

Aus der US 2007/0217194 A1 ist ein Projektionsscheinwerfer für Fahrzeuge mit einem Reflektor, einer Lichtquelle, einer Linse und einer zwischen der Lichtquelle und der Linse angeordneten Blendeneinrichtung bekannt. Die Blendeneinrichtung weist einen zylinderförmigen Blendenkörper auf, der eine Mehrzahl von unterschiedlich konturierten Blendenkanten aufweist, um unterschiedliche Lichtverteilungen zu erzeugen. Dem Blendenkörper ist eine Stelleinrichtung mit einem Antrieb zugeordnet, so dass der Blendenkörper in die verschiedenen Drehstellungen verstellt werden kann. Die Stelleinrichtung in axialer Verlängerung zu dem Blendenkörper angeordnet und stirnseitig über Befestigungsmittel mit eine den Blendenkörper über Haltemittel haltenden Trägerelement verbunden.

Aufgabe der vorliegenden Erfindung ist es daher, einen Projektionsscheinwerfer für Fahrzeuge derart weiterzubilden, dass auf einfache Weise bauraumsparend die Bereitstelung einer Anzahl von an die Verkehrssituation angepasste Lichtverteilungen ermöglicht wird.

Zur Lösung dieser Aufgabe weist die Erfindung die Merkmale des Patentanspruchs 1 auf.

Nach der Erfindung weist ein den Blendenkörper tragendes Trägerelement zusätzlich Haltemittel auf, so dass zumindest ein Antrieb der Stelleinrichtung befestigbar ist. Vorteilhaft kann der Antrieb somit in einem Bereich zwischen dem Reflektor und der Linse - somit innerhalb des optischen Systems des Scheinwerfers - positioniert sein, so dass der erfindungsgemäße Projektionsscheinwerfer bauraumsparend ausgebildet ist. Nach der Erfindung ist ein Haltemittel des Trägerelementes als Aufnahmeschlitz ausgebildet, so dass in denselben eine Leiterplatte des Antriebs einsteckbar ist. Die Leiterplatte weist Anschlüsse auf zur Verbindung eines Steckers, der auf einer dem Reflektor zugewandten Seite des Trägerelementes ansetzbar ist. Vorteilhaft kann hierdurch eine Antriebssteuereinrichtung in den Projektionsscheinwerfer integriert werden.

Nach einer bevorzugten Ausführungsform der Erfindung ist neben dem Trägerelement ein im Abstand zu demselben zugeordnetes Abdeckelement vorgesehen, so dass zumindest Lagerstellen der Stelleinrichtung bzw. des Blendenkörpers zwischen dem Trägerelement und dem Abdeckelement vorzugsweise form- und/oder kraftschlüssig gehaltert sind. Die Lagerstellen des Blendekörpers und des Antriebs (Motor-Getriebe) sowie der Antrieb selbst sind somit entsprechend eines _{"}sandwichartigen" Aufbaus zwischen dem Trägerelement einerseits und dem Abdeckelement andererseits angeordnet. Lediglich der Blendenkörper erstreckt sich im Wesentlichen in vertikaler Richtung oberhalb der mittels Sandwichbauweise gebildeten Baueinheit, wobei das Trägerelement und das gegenüberliegende Abdeckelement Außenflächen der Baueinheit bilden.

Nach einer bevorzugten Ausführungsform der Erfindung weist das Trägerelement und das Abdeckelement jeweils Haltemittel auf, derart, dass durch gegenseitige Anlage des Trägerelementes und des Abdeckelementes der Blendenkörper und der Antrieb fixiert sind. Vorteilhaft wird hierdurch eine Baueinheit "Blendengruppe" geschaffen, die vormontierbar ausgebildet ist. Diese Baueinheit kann dann zur Bildung des Projektionsscheinwerfers mit dem Reflektor einerseits und dem Linsenhalter andererseits verbunden werden.

Nach einer Weiterbildung der Erfindung sind die Haltemittel des Trägerelementes bzw. Abdeckelementes derart ausgebildet, dass der Blendenkörper und der Antrieb entlang einer Montagerichtung an dem Trägerelement ansetzbar und dann durch kraftschlüssiges und/oder formschlüssiges Verbinden des Abdeckelementes mit dem Trägerelement fixierbar sind. Vorteilhaft kann hierdurch eine aufbauende Montage der Baueinheit "Blendengruppe" erfolgen, was den Montageaufwand reduziert.

Nach einer Weiterbildung der Erfindung ist ein Antrieb in vertikaler Richtung nach unten versetzt zu dem Blendenkörper angeordnet, wobei sich der Antrieb zwischen dem Trägerelement und dem Abdeckelement erstreckt. Dadurch, dass der Antrieb in dem Projektionsscheinwerfer integriert angeordnet ist, kann der Projektionsscheinwerfer bauraumsparend ausgeführt sein. Insbesondere kann er einen symmetrischen Aufbau aufweisen, so dass eine Unterscheidung zwischen rechter Projektionsscheinwerfer-Bauart und linker Projektionsscheinwerfer-Bauart wegfällt.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Fig. 1: eine Vorderansicht eines Projektionsscheinwerfer nach einer ersten Aus- führungsform von schräg vorne gesehen,
- Fig. 2: eine Vorderansicht des Projektionsscheinwerfers gemäß Figur 1 von einer gegenüberliegenden vorderen Schrägseite aus gesehen,
- Fig. 3: eine Explosionsdarstellung des Projektionsscheinwerfers gemäß Figur 1 und 2,
- Fig. 4: eine Darstellung von Funktionsgruppen des Projektionsscheinwerfers nach der ersten Ausführungsform,
- Fig. 5: eine Vorderansicht eines Projektionsscheinwerfers nach einer zweiten Ausführungsform unter Weglassung einer Linse und
- Fig. 6: eine Vorderansicht des Projektionsscheinwerfers nach der zweiten Aus- führungsform gemäß Figur 5 unter Weglassung eines Linsenhalters.

Ein Projektionsscheinwerfer 1 für Fahrzeuge weist einen schalenförmigen Reflektor 2 auf, an dessen ersten Brennort eine Lichtquelle 3 angeordnet ist. In der Nähe eines zweiten Brennortes des Reflektors 2 ist eine Linse 4 angeordnet. Wie besser aus Figur 4 ersichtlich ist, besteht der Projektionsscheinwerfer 1 im Wesentlichen aus drei Funktionsgruppen. Eine erste Funktionsgruppe F1 besteht aus dem Reflektor 2 mit der Lichtquelle 3 (Xenon-Brenner) sowie einem Lampenhalter 5.

Ein in Lichtabstrahlrichtung 6 vorderer Bereich des Projektionsscheinwerfers 1 wird durch eine Linsenhalter-Gruppe (Funktionsgruppe F3) gebildet, die im Wesentlichen aus der Linse 4 und einem Linsenhalter 7 besteht.

Zwischen der Reflektor-Baugruppe F1 und der Linsenhalter-Baugruppe F3 ist eine Blendengruppe (Funktionsgruppe F2) als Baueinheit montiert, die im Wesentlichen eine Blendeneinrichtung 9 und eine Stelleinrichtung 10 umfasst.

Die Blendeneinrichtung 9 weist einen walzenförmigen Blendenkörper 11 auf, der über Lagerelemente 12, 18, 31 drehbar um eine quer zur Lichtabstrahlrichtung 6 und horizontal verlaufende Drehachse D drehbar gelagert ist. Der Blendenkörper 11 weist eine Mehrzahl von unterschiedlich konturierten Blendenkanten 13 auf, die zu einer vorgegebenen Lichtverteilung bzw. Lichtfigur korrespondieren. Beispielsweise kann eine erste Blendenkante 13 zur Abbildung einer Hell/Dunkel-Grenze für eine Abblendlichtverteilung dienen. Weitere Blendenkanten 13 dienen zur Erzeugung einer Fernlichtverteilung, einer Autobahnlichtverteilung, einer Stadtlichtverteilung oder dergleichen.

Der Blendenkörper 11 ist über die Lagerelemente 12 an einem plattenförmigen und vertikal verlaufenden Trägerelement 14 gehalten, das eine Grundfläche 23 aufweist, derart, dass eine untere Querschnittsfläche des Reflektors 2 abgedeckt ist. Das Trägerelement 14 dient somit als Strahlenblende.

Die Stelleinrichtung 10 weist im Wesentlichen einen Antrieb auf, der durch einen Elektromotor, insbesondere einen Schrittmotor 15 und ein Stirnradgetriebe 16 sein kann. Das Stirnradgetriebe 16 ist vorzugsweise geradverzahnt ausgebildet und ermöglicht eine Kopplung der Abtriebswelle des Schrittmotors 15 mit der Drehachse D des Blendenkörpers 11.

Die Stelleinrichtung 10 umfasst ferner eine Leiterplatte 17, in der eine Ansteuerelektronik für den Schrittmotor 15 integriert angeordnet ist. Wie aus Figur 3 zu ersehen ist, erstreckt sich die Leiterplatte 17 in vertikaler Richtung und parallel zu der Lichtabstrahlrichtung 6.

Der Schrittmotor 15 sowie ein antriebsseitiges Zahnrad 18 des Getriebes 16 sind zwischen dem Trägerelement 14 und einem im Wesentlichen parallel zu dem Trägerelement 14 verlaufenden Abdeckelement 19 angeordnet.

Zur Halterung des Schrittmotors 15 sowie des Blendenkörpers 11 und der Leiterplatte 17 weisen das Trägerelement 14 und das Abdeckelement 19 jeweils Haltemittel 20 bzw. 21 auf, derart, dass durch direkte Anlage von Randbereichen des Trägerelementes 14 einerseits und des Abdeckelementes 19 andererseits die Bauteile in der Montageposition gehalten sind.

Da der Blendenkörper 11 im Wesentlichen in vertikaler Richtung oberhalb des Trägerelementes 14 und des Abdeckelementes 19 angeordnet ist, erfolgt die Anlage des Trägerelementes 14 und des Abdeckelementes 19 zur Halterung des Blendenkörpers 11 in einem Lagerbereich des Blendenkörpers 11. Der Schrittmotor 15 kann mit seinem Gehäuseflächen jeweils von den Haltemitteln 20, 21 des Trägerelementes 14 bzw. des Abdeckelementes 19 erfasst werden.

Wie insbesondere aus Figur 3 ersichtlich ist, sind die Haltemittel 20 des Trägerelementes 14 als von der Grundfläche 23 des Trägerelementes 14 abragende Aufnahmen 24 mit jeweils einer kehlförmigen Ausnehmung ausgebildet, die dazu geeignet sind, einen Teilumfang der Lagerstelle des Blendenkörpers 11 bzw. des Gehäuses des Motors 15 aufzunehmen. Die Haltemittel 21 des Abdeckelementes 19 sind korrespondierend zu dem Haltemittel 20 des Trägerelemente 14 ausgebildet, so dass durch Zusammensetzen des Trägerelementes 14 und des Abdeckelementes 19 unter Einschluss des Schrittmotors 15 sowie der Lagerelementes 12, 18, 31 des Blendenkörpers 11 in eine Fixierlage bringbar sind. Zur Halterung der Leiterplatte 17 weist das Trägerelement 14 als Haltemittel 20 einen Aufnahmeschlitz auf, durch den die Leiterplatte 17 zumindest teilweise durchsteckbar ist zur elektrischen Verbindung mit einem von einer der Lichtquelle 3 zugewandten Seite des Trägerelementes 14 angesetzten Stecker 27. Die Leiterplatte 17 ist über eine Kabelverbindung 28 mit dem Schrittmotor 15 verbunden. Die Kabelverbindung 28 erstreckt sich im Wesentlichen in dem Zwischenraum zwischen dem Trägerelement 14 und dem Abdeckelement 19.

Zur Fixierung des Blendenkörpers 11 und des Antriebs 10 sind als Haltemittel Bohrungen 29 sowie nicht dargestellte Schrauben vorgesehen, so dass das Trägerelement 14 mit dem Abdeckelement 19 kraftschlüssig durch Verschraubung verbindbar sind.

Nach einer nicht dargestellten alternativen Ausführungsform können das Trägerelement 14 und das Abdeckelement 19 auch formschlüssig miteinander verbunden sein.

Die Blendengruppe F2 kann aufbauend in Montagerichtung M vormontiert werden. Die Montagerichtung M erstreckt sich entgegengesetzt zu der Lichtabstrahlrichtung 6. Wie besser aus Figur 3 ersichtlich ist, wird zuerst ein Magnet 30 auf ein mit einer Welle des Blendenkörpers 11 verbundenes lastseitiges Zahnrad 31 des Getriebes 16 montiert. Nachfolgend wird ein Lagerelement (Lagerbuchse) 12 und das Zahnrad 31 mit dem Magnet 30 auf die Welle des Blendenkörpers 11 gepresst. Dann wird der so gebildete Blendenkörper 11 zusammen mit dem antriebsseitigen Zahnrad 18, dem Schrittmotor 15 auf das vorzugsweise waagerecht angeordnete Trägerelement 14 gelegt. Nachfolgend wird die Leiterplatte 17 in den Aufnahmeschlitz gesteckt. Im Anschluss wird das Abdeckelement 19 unter Anlage bzw. Erfassen seiner Haltemittel 21 an dem Schrittmotor 15 bzw. Lagerelementen 12 des Blendenkörpers 11 auf das Trägerelement 14 gelegt, wobei Lagerstellen des Blendenkörpers 11 sowie ein Gehäuse des Schrittmotors 15 direkt an gegenüberliegenden Haltemitteln 20, 21 des Trägerelementes 14 bzw. des Abdeckelementes 19 anliegen. Nachfolgend kann dann der Schrittmotor 15 mit der Kabelverbindung 28 kontaktiert werden. Anschließend kann das Abdeckelement 19 mit dem Trägerelement 14 durch Verschraubung fixiert werden.

Nachdem die Blendengruppe F2 hergestellt worden ist, kann diese unter fluchtender Anordnung von randseitigen Lageraugen 32 desselben als Befestigungsmittel derselben mit Lageraugen 33 und 34 des Reflektors 2 bzw. des Linsenhalters 7 vorzugsweise durch Vernieten kraftschlüssig verbunden werden.

Es ist ersichtlich, dass der Antrieb 10 in einem Bereich zwischen dem Trägerelement 14 und dem Abdeckelement 19 angeordnet ist. Der Antrieb 10 reicht somit nicht über die Grundfläche 23 des Trägerelementes 14 bzw. einer Grundfläche 35 des Abdeckelementes 19 hinaus.

Wie aus Figur 3 ersichtlich ist, verlaufen die Drehachse D des Blendenkörpers 11 sowie die Abtriebswelle des Schrittmotors 15 und die Rotationsachsen der Zahnräder 18, 31 des Getriebes 16 parallel zueinander und quer zur optischen Achse des Scheinwerfers 1 bzw. der Lichtabstrahlrichtung 6. Der Projektionsscheinwerfer 1 weist einen symmetrischen Aufbau zu einer vertikalen Längsmittelebene desselben auf, so dass er sowohl in einem rechten Eckbereich als auch einem linken Eckbereich der Karosserie angeordnet sein kann.

Zur Initialisierung des Antriebs 10, beispielsweise zu Beginn des Betriebes (bei Einschaltung der Zündung), ist ein berührungslos messender Hall-Schalter vorgesehen, der auf der Leiterplatte 17 angeordnet ist. Vorteilhaft kann hierdurch der Verschleiß des Stirnradgetriebes 16 reduziert werden. Darüber hinaus kann der Hall-Schalter dazu eingesetzt werden, die gesetzlich geforderte Erkennung eines ungewollten Blendungszustandes, beispielsweise einer Fernlichtfunktion, zu ermöglichen. Vorteilhaft kann hierdurch der mechanische Verschleiß, der ansonsten zwischen einem Schalterkopf und einer Schalterkulisse eines mechanischen Schalters anfiele, vermieden werden.

Dem Projektionsscheinwerfer 1 ist vorzugsweise eine nicht dargestellte Sensoreinrichtung zur Erfassung eines im Fahrzeugvorfeld befindlichen Verkehrsteilnehmers und eine elektronische Steuereinrichtung zugeordnet. Die elektronische Steuereinrichtung erzeugt in Abhängigkeit von einem mittels der Sensoreinrichtung bereitgestellten Sensorsignals und/oder eines Schaltsignals einer Schalteinrichtung ein Steuersignal, mit dem der Antrieb 10 beaufschlagt wird. In Abhängigkeit von dem Schaltsignal wird der Blendenkörper 11 in eine Drehstellung versetzt, so dass eine solche Blendenkante des Blendenkörpers 11 optisch wirksam wird, dass eine Lichtverteilung erzeugt wird unter Aussparung eines Teilbereiches des Fahrzeugvorfeldes bzw. der Lichtverteilung in dem sich der entgegenkommende und/oder vorausfahrenden Verkehrsteilnehmer befindet. Eine unerwünschte Blendung des Verkehrsteilnehmers kann somit vermieden werden. Der Antrieb 10 ist derart ausgelegt, dass er für einen relativ langen Zeitraum bezogen auf die Einschaltdauer des Projektionsscheinwerfers 1 aktivierbar bzw. beaufschlagbar ist. Beispielsweise kann der Antrieb 10 derart ausgelegt sein, dass eine dynamische Verstellung des Blendenkörpers 11 mit einen über mindestens 10 % Einschaltdauer des Projektionsscheinwerfers 1 vorzugsweise bis maximal 20 % erfolgen kann. Hierbei ist der bei eingeschalteter Zündung stets fließende Haltestrom zu vernachlässigen. Es ist anzumerken, dass diese Auslegung des Antriebs 10 unabhängig von der Ausgestaltung der Blendengruppe F2 anwendbar ist. Die oben dargestellte Halterung des Blendenkörpers 11 bzw. des Antriebs 10 an dem Trägerelement 14 bzw. dem Abdeckelement 19 ist somit nicht erforderlich. Wesentlich ist, dass der Blendenkörper 11 eine Anzahl von Blendenkanten 13 aufweist, die durch sequentielles Aktivieren kontinuierlich eine optimale Ausleuchtung des Fahrzeugvorfeldes unter Aussparung des vorausfahrenden und/oder entgegenkommenden Verkehrsteilnehmers ermöglicht.

Nach einer weiteren Ausführungsform eines Projektionsscheinwerfers 1' gemäß den Figuren 5 und 6 ist im Unterschied zu dem vorhergehenden Ausführungsbeispiel auf einer der Linse 4 zugewandten Seite des Abdeckelementes 19 eine Zusatzblende 36 angebracht. Diese Zusatzblende 36 verhindert zum einen, dass durch die Linse 4 fokussierte Sonnenstrahlen auf Funktionselemente der Blendengruppe F2 konvergieren und diese somit thermisch schädigen können. Zum anderen kann durch eine optisch ansprechende Ausgestaltung der Oberfläche der Zusatzblende 36 das Erscheinungsbild des Projektionsscheinwerfer 1' für den vor dem Fahrzeug stehenden Betrachter verbessert werden. Der Betrachter sieht dann eine homogene Oberfläche, wobei der Blick auf die konturierte Oberfläche des Abdeckelementes 19 verwährt ist. Die Oberfläche der Zusatzblende 36 ist vorzugsweise eben oder leicht bogenförmig ausgebildet.

### Gleiche Bauteile der Ausführungsbeispiele weisen dieselben Bezugsziffern auf. Bezugszeichenliste

- 1: Projektionsscheinwerfer
- 2: Reflektor
- 3: Lichtquelle
- 4: Linse
- 5: Lampenhalter
- 6: Lichtabstrahlrichtung
- 7: Linsenhalter
- 9: Blendeneinrichtung
- 10: Stelleinrichtung/Antrieb
- 11: Blendenkörper
- 12: Lagerelement
- 13: Blendenkante
- 14: Trägerelement
- 15: Schrittmotor
- 16: Stirnradgetriebe
- 17: Leiterplatte
- 18: Zahnrad
- 19: Abdeckelement
- 20: Haltemittel
- 21: Haltemittel
- 22: Befestigungsbereich
- 23: Grundfläche
- 24: Aufnahme
- 27: Stecker
- 28: Kabelverbindung
- 29: Bohrung
- 30: Magnet
- 31: Zahnrad
- 32: Lageraugen
- 33: Lageraugen
- 34: Lageraugen
- 35: Grundfläche
- 36: Zusatzblende
- D: Drehachse
- F1: Funktionsgruppe (Reflektor-Baugruppe)
- F2: Funktionsgruppe (Blendengruppe)
- F3: Funktionsgruppe (Linsenhalter-Baugruppe)
- M: Montagerichtung

## Patentansprüche

1. Projektionsscheinwerfer für Fahrzeuge mit einem Reflektor (2), mit einer dem Reflektor (2) zugeordneten Lichtquelle (3), mit einer dem Reflektor (2) in Lichtabstrahlrichtung (6) vorgelagerten Linse (4), mit einer zwischen der Lichtquelle (3) und der Linse (4) angeordneten Blendeneinrichtung (9), die einen Blendenkörper (11) mit einer Anzahl von um eine quer zur Lichtabstrahlrichtung (6) verlaufende Drehachse (D) verdrehbare, unterschiedlich konturierte Blendenkanten (13) und die ein Trägerelement (14) mit Haltemitteln (20, 21) zur Halterung des Blendenkörpers (11) aufweist, und mit einer Stelleinrichtung (10) enthaltend einen Antrieb (10) zum Verstellen der Blendeneinrichtung (9) in eine vorgegebene Stellung, in der eine der Anzahl von Blendenkanten (13) zur Bildung einer vorgegebenen Lichtverteilung optisch wirksam ist, dass das Trägerelement (14) zusätzlich Haltemittel (20) zur Halterung zumindest des Antriebs (10) der Stelleinrichtung aufweist, **dadurch gekennzeichnet, dass** das Trägerelement (14) als ein Haltemittel einen Aufnahmeschlitz aufweist, der derart dimensioniert ist, dass eine elektrisch mit einem Motor (15) des Antriebs (10) verbundene Leiterplatte (17) in den Aufnahmeschlitz steckbar ist zur elektrischen Verbindung mit einem von einer der Lichtquelle (3) zugewandten Seite des Trägerelementes (14) angesetzten Steckers (27).

2. Projektionsscheinwerfer nach Anspruch 1, **dadurch gekennzeichnet, dass** dem Trägerelement (14) ein Abdeckelement (19) mit Haltemitteln zugeordnet ist, derart, dass in der Montageposition Lagerstellen (12) des Blendenkörpers (11) und zumindest der Antrieb (10) zwischen dem Trägerelement (14) und dem Abdeckelement (19) gehalten sind.

3. Projektionsscheinwerfer nach Anspruch 1 oder 2, **dadurch gekennzeichnet, dass** das Trägerelement (14) und das Abdeckelement (19) in der Montageposition fest miteinander verbunden sind und dass das Trägerelement (14) und/oder das Abdeckelement (19) solche Haltemittel (20, 21) aufweist, dass der Blendenkörper (11) und der Antrieb (10) mittels gegenseitiger Anlage des Trägerelementes (14) und des Abdeckelementes (19) in der Montageposition gehalten sind.

4. Projektionsscheinwerfer nach einem der Ansprüche 1 bis 3, **dadurch gekennzeichnet, dass** die Haltemittel (20, 21) als von einer Grundfläche (23, 35) des Trägerelementes (14) und/oder des Abdeckelementes (19) abragende Aufnahmen (24) ausgebildet sind, die jeweils über eine Ausnehmung verfügen zur Aufnahme zumindest eines Teilumfangs der Lagerstelle (12) des Blendenkörpers (11) und/oder des Antriebs (10).

5. Projektionsscheinwerfer nach einem der Ansprüche 1 bis 4, **dadurch gekennzeichnet, dass** die Haltemittel (20, 21) des Trägerelementes (1 4) derart ausgebildet sind, dass der Blendenkörper (11) und der Antrieb (10) in eine entgegengesetzt zu der Lichtabstrahlrichtung (6) verlaufenden Montagerichtung (M) an dem Trägerelement (14) ansetzbar und durch kraftschlüssiges und/oder formschlüssiges Verbinden des Abdeckelementes (19) mit dem Trägerelement (14) fixierbar sind.

6. Projektionsscheinwerfer nach einem der Ansprüche 1 bis 6, **dadurch gekennzeichnet, dass** der Antrieb (10) in vertikaler Richtung nach unten versetzt zu dem Blendenkörper (11) zwischen dem Trägerelement (14) und dem Abdeckelement (19) angeordnet ist.

7. Projektionsscheinwerfer nach einem der Ansprüche 1 bis 6, **dadurch gekennzeichnet, dass** zumindest die Grundfläche (23, 35) des Trägerelementes (14) derart ausgebildet ist, dass sie bei Projektion des Reflektors (2) in einer quer zur Lichtabstrahlrichtung (6) verlaufenden Ebene nicht über die Kontur des Reflektors (2) und/oder eines die Linse (4) haltenden Linsenhalters (7) hinausragen.

8. Projektionsscheinwerfer nach einem der Ansprüche 1 bis 7, **dadurch gekennzeichnet, dass** das Trägerelement (14) und/oder das Abdeckelement (1) randseitge Befestigungsmittel (32) aufweisen zur Befestigung derselben mit dem Reflektor (2) und/oder dem Linsenhalter (7).

9. Projektionsscheinwerfer nach einem der Ansprüche 1 bis 8, **dadurch gekennzeichnet, dass** der Antrieb (10) einen Schrittmotor (15) und ein Stirnradgetriebe (16) aufweist.

10. Projektionsscheinwerfer nach Anspruch 9, **dadurch gekennzeichnet, dass** das Stirnradgetriebe (16) geradverzahnt ausgebildet ist.

## Claims

1. Projection headlamp for vehicles with a reflector (2), with a light source (3) facing the reflector (2), with a lens (4) positioned upstream to the reflector (2) in the direction of light emission (6), with an aperture device (9) (positioned between the light source (3) and the lens (4)) which has an aperture body (11) containing several aperture edges (13) of different contours which can be rotated around a rotational axis (D) running against the direction of light emission (6) and a support element (14) with fixation devices (20, 21) for holding the aperture body (11), as well as with a actuating device (10) containing a drive (10) for setting the aperture device (9) to a given position, in which several aperture edges (13) for forming a given light distribution shall optically operate, that the support element (14) shall have additional fixation devices (20) for holding at least the drive (10) of the actuating device **characterized in that** the support element (14) as a fixation device shall have a receiving slot dimensioned in a way that a printed circuit board (17) electrically connected to the motor (15) of the drive (10) shall be insertable into the receiving slot for establishing an electrical connection with a plug (27) attached to the side of the support element (14) facing the light source (3).

2. Projection headlamp according to Claim 1, **characterized in that** a cover element (19) with fixation devices shall be assigned to the support element (14) in a way that in mounting position, the support positions (12) of the aperture body (11) and at least the drive (10) shall be held between the support element (14) and the cover element (19).

3. Projection headlamp according to Claim 1 or 2, **characterized in that** the support element (14) and the cover element (19) shall be tightly attached to each other in mounting position and that the support element (14) and/or the cover element (19) shall have such fixation devices (20, 21), that the aperture body (11) and the drive (10) shall be fixated in mounting position using placement of the support element (14) and the cover element (19) on both sides.

4. Projection headlamp according to one of Claims 1 to 3, **characterized in that** the fixation devices (20, 21) shall be shaped as receiving components (24) sticking out from the base surface (23, 35) of the support element (14) and/or the cover element (19) and which shall each have a recess which may receive at least in part the support position (12) of the aperture device (11) and/or the drive (10).

5. Projection headlamp according to one of the Claims 1 to 4, **characterized in that** the fixation devices (20, 21) of the support element (14) shall be shaped in a way that the aperture body (11) and the drive (10) may be attached to the support element (14) in a mounting direction (M) running against the direction of light emission (6) and shall be fixable by force-fit and/or interlocking connection of the cover element (19) with the support element (14).

6. Projection headlamp according to one of Claims 1 to 6, **characterized in that** the drive (10) shall be positioned downwards in vertical direction offset to the aperture body (11) between the support element (14) and the cover element (19).

7. Projection headlamp according to one of Claims 1 to 6, **characterized in that** at least the base surface (23, 35) of the support element (14) shall be shaped in a way that upon projection of the reflector (2) in a plane running transversely to the direction of light emission (6) they shall not stick out beyond the contour of the reflector (2) and/or a lense holder (7) holding the lens (4).

8. Projection headlamp according to one of Claims 1 to 7, **characterized in that** the support element (14) and/or the cover element (1) shall have fixation devices (32) at least at the edge which shall fixate these with the reflector (2) and/or the lens holder (7).

9. Projection headlamp according to one of Claims 1 to 8, **characterized in that** the drive (10) shall have a stepper motor (15) and a spur gear (16).

10. Projection headlamp according to Claim 9, **characterized in that** the spur gear (16) shall be straight-toothed.

## Revendications

1. Projecteur pour véhicule avec un réflecteur (2), avec une source lumineuse (3) associée au réflecteur (2), avec une lentille (4) placée avant le réflecteur (2) dans le sens du faisceau lumineux (6), avec un dispositif à diaphragme (9) disposé entre la source lumineuse (3) et la lentille (4), lequel présente un corps de diaphragme (11) avec un certain nombre d'arêtes de diaphragme (13) à profils différents pouvant pivoter autour d'un axe s'étendant perpendiculairement au sens du faisceau lumineux (6) et présente un élément support (14) avec des moyens de maintien (20, 21) pour maintenir le corps de diaphragme (11), et avec un dispositif de réglage (10) comportant un actionneur (10) permettant de régler le dispositif à diaphragme (9) dans une position donnée, dans laquelle une des différentes arêtes de diaphragme (13) est optiquement active pour former une répartition prédéterminée de l'éclairement, **caractérisé en ce que** l'élément support (14) présente un moyen de maintien supplémentaire (20) pour maintenir au moins l'actionneur (10) du dispositif de réglage, **caractérisé en ce que** l'élément support (14) présente une fente de logement servant de moyen de maintien et dont les dimensions sont telles qu'un circuit imprimé (17) raccordé électriquement à un moteur (15) de l'actionneur (10) peut être enfiché dans la fente de logement pour la connexion d'un connecteur (27) appliqué sur le côté de l'élément support (14) qui est tourné vers la source lumineuse (3).

2. Projecteur selon la revendication 1, **caractérisé en ce qu'**un élément de recouvrement (19) avec moyens de maintien est associé à l'élément support (14) de manière telle qu'en position de montage, les points d'appui (12) du corps de diaphragme (11) et, au moins, l'actionneur (10) sont maintenus entre l'élément support (14) et l'élément de recouvrement (19).

3. Projecteur selon l'une quelconque des revendications 1 ou 2, **caractérisé en ce que** l'élément support (14) et l'élément de recouvrement (19) en position de montage sont assemblés solidairement et **en ce que** l'élément support (14) et/ou l'élément de recouvrement (19) comporte des moyens de maintien (20, 21) tels que le corps de diaphragme (11) et l'actionneur (10) sont maintenus grâce à l'appui mutuel de l'élément support (14) et de l'élément de recouvrement (19) en position de montage.

4. Projecteur selon l'une quelconque des revendications 1 à 3, **caractérisé en ce que** les moyens de maintien (20, 21) sont réalisés sous la forme de logements (24) en saillie d'une surface de base (23, 35) de l'élément support (14) et/ou de l'élément de recouvrement (19), qui disposent chacun d'un évidement destiné à loger au moins une partie du point d'appui (12) du corps de diaphragme (11) et/ou de l'actionneur (10).

5. Projecteur selon l'une quelconque des revendications 1 à 4, **caractérisé en ce que** les moyens de maintien (20, 21) de l'élément support (14) sont réalisés de manière telle que le corps de diaphragme (11) et l'actionneur (10) puissent être placés sur l'élément support (14) dans une direction de montage (M) s'étendant à l'opposé du sens du faisceau lumineux (6) et puissent être fixés sur l'élément support (14) grâce à un assemblage à liaison de forme et/ou de force de l'élément de recouvrement (19).

6. Projecteur selon l'une quelconque des revendications 1 à 6, **caractérisé en ce que** l'actionneur (10) est disposé vers le bas dans le sens vertical, de manière décalée par rapport au corps de diaphragme (11) entre l'élément support (14) et l'élément de recouvrement (19).

7. Projecteur selon l'une quelconque des revendications 1 à 6, **caractérisé en ce qu'**au moins la surface de base (23, 35) de l'élément support (14) est réalisée de manière telle qu'elle ne dépasse pas du contour du réflecteur (2) et/ou d'un porte-lentille (7) maintenant la lentille (4) quand on projette le réflecteur (2) dans un plan s'étendant perpendiculairement à la direction du faisceau lumineux (6).

8. Projecteur selon l'une quelconque des revendications 1 à 7, **caractérisé en ce que** l'élément support (14) et/ou l'élément de recouvrement (1) présentent des moyens de fixation périphérique (32) pour la fixation de ceux-ci avec le réflecteur (2) et/ou le porte-lentille (7).

9. Projecteur selon l'une quelconque des revendications 1 à 8, **caractérisé en ce que** l'actionneur (10) présente un moteur pas à pas (15) et un réducteur à engrenage droit (16).

10. Projecteur selon la revendication 9, **caractérisé en ce que** le réducteur à engrenage droit (16) est réalisé avec des pignons à denture droite.
